# EUROPÄISCHE PATENTSCHRIFT

(11) **EP 1 284 489 B1**
(45) Veröffentlichungstag und Bekanntmachung des Hinweises auf die Patenterteilung: **09.05.2007**
(21) Anmeldenummer: 02015870.5
(22) Anmeldetag: 16.07.2002
(51) Int. Cl.: H01H 1/58, H01H 50/54

(54) **Schütz mit litzenfreier einfachunterbrechender Stromführung**
Contactor with braidfree current conduction with simple interruption
Contacteur à conduction de courant sans tresse et à simple coupure

(30) Priorität: 14.08.2001 DE 20113410 U
(43) Veröffentlichungstag der Anmeldung: 19.02.2003
(73) Patentinhaber: Schaltbau GmbH, 81677 München (DE)
(72) Erfinder: Kralik, Robert, 85586 Poing (DE)
(74) Vertreter: Grünecker, Kinkeldey, Stockmair & Schwanhäusser Anwaltssozietät

(56) Entgegenhaltungen:
- DE-C- 657 730
- FR-A- 1 405 231
- FR-A- 2 164 486
- US-A- 4 004 260

## Beschreibung

Die Erfindung betrifft ein Schütz, wie es üblicherweise eingesetzt wird, um zwei mit Leitungen verbundene Kontakte auf ein Schaltsignal hin elektrisch leitend miteinander zu verbinden oder voneinander zu trennen, wobei das Schütz wenigstens zwei voneinander beabstandete Festkontakte und eine zumindest abschnittweise elektrisch leitende, bewegliche Kontaktbrücke mit wenigstens zwei den Festkontakten zugeordneten Kontaktstellen aufweist, wobei die Kontaktbrücke durch eine von einem Betätigungsmittel erzeugte Schaltkraft in eine Schaltstellung, entsprechend der Bauart des Schützes eine Schließstellung oder eine Offenstellung und durch eine von einem Vorspannmittel erzeugte, der Schaltkraft im Wesentlichen entgegenwirkende Vorspannkraft in eine Ruhestellung, entsprechend der Bauart des Schützes eine Offenstellung bzw. eine Schließstellung, bewegbar ist, und wobei der eine Kontakt zwischen dem anderen Kontakt und einem Angriffspunkt der Vorspannkraft an der Kontaktbrücke angeordnet ist.

Wenn kein Schaltsignal vorliegt, befindet sich das Schütz in einer Ruhestellung, in der je nach Bauart des Schützes die beiden Kontakte entweder, in einer Schließstellung, leitend miteinander verbunden oder, in einer Offenstellung, voneinander getrennt sind. Wird das Schaltsignal am Schütz angelegt, so bewegt sich dieses von der Ruhestellung in die Schaltstellung, beispielsweise von der Schließstellung in die Offenstellung.

Insbesondere zur Schaltung hoher Ströme ist es bekannt, Schütze mit flexiblen Litzen zu verwenden. Derartige Litzen sind jedoch teuer, benötigen Platz und weisen eine nur unzureichende Lebensdauer auf.

Aus der DE 657 730 ist bereits ein elektrischer Schalter zum Schalten großer Ströme bekannt, in dem der Einsatz von flexiblen Litzen vermieden wird. Der Schalter weist zwei Kontaktstellen auf, die über einen beweglichen Kontakthebel miteinander verbunden werden können. Der bewegliche Kontakthebel ist an einem Ende über einen Bügel in einer der Kontaktstelle drehbar gelagert. An der entgegengesetzten Seite des Kontaktbügels ist ein Druckkontakt angeordnet, der mit einem Festkontakt in Verbindung gebracht werden kann und so die zweite Kontaktstelle ausbildet. Über eine durch eine Welle aufgebrachte Schaltkraft kann der Kontakthebel in eine Schließstellung, in der der Druckkontakt (9) mit dem Festkontakt (10) verbunden ist oder in eine Offenstellung, in der der Druckkontakt (9) vom Hauptkontakt (10) getrennt ist, gebracht werden. Durch eine zwischen dem Bügel und dem Kontakthebel angeordnete Feder wird ein Moment auf den Kontakthebel aufgebracht, das die Öffnungsbewegung des Kontakthebels unterstützt.

Der vorliegenden Erfindung liegt daher die Aufgabe zugrunde, ein kostengünstig zu fertigendes Schütz mit hoher Lebensdauer und kleinen Baumaßen zu schaffen.

Diese Aufgabe wird erfindungsgemäß dadurch gelöst, dass die Kontaktbrücke im Wesentlichen aus zwei in einem Winkel zueinander stehenden Schenkeln aufgebaut ist, wobei die Kontaktstellen auf dem ersten Schenkel angeordnet sind, an dessen Endbereich der Angriffspunkt der Vorspannkraft angeordnet ist und der Angriffspunkt der Schaltkraft an einem Endbereich des anderen Schenkels angeordnet ist.

Diese Lösung ist einfach und kostengünstig. Die erfindungsgemäße Kontaktanordnung ermöglicht eine litzenfreie Ausgestaltung und führt zu einem geringeren Platzbedarf und zu einer erhöhten mechanischen Stabilität und Lebensdauer: Zur leitenden Verbindung der Kontakte ist bei dem erfindungsgemäßen Schütz eine bewegliche Kontaktbrücke mit Kontaktstellen vorgesehen, welche den Festkontakten zugeordnet sind und über welche die leitende Verbindung der Kontakte in der Schließstellung hergestellt wird. Hierzu ist die Kontaktbrücke wenigstens zwischen den Kontaktstellen elektrisch leitend. In der Schließstellung fließt Strom von dem einen Kontakt über die diesem Kontakt zugeordnete Kontaktstelle, die Kontaktbrücke und der anderen Kontaktstelle zu dem der anderen Kontaktstelle zugeordneten Kontakt.

Ein raumsparender Aufbau ist möglich, wenn die Kontaktbrücke im Wesentlichen aus zwei in einem Winkel zueinander stehenden Schenkel aufgebaut ist, wobei der Kraftangriffspunkt der Vorspannkraft an einem Ende eines Schenkels angeordnet ist. Insbesondere kann die Kontaktbrücke hebelförmig ausgebildet sein und L-förmige Gestalt haben. Bei der Ausgestaltung der Kontaktbrücke mit zwei im Winkel zueinander stehenden Schenkeln kann über eine günstige Verteilung der Kontaktstellen und der Kraftangriffspunkte von Öffnungskraft die zum Schalten notwendige Schließkraft durch Hebelwirkung gesenkt werden, ohne die Baugröße des Schützes zu beeinflussen.

Um die Schaltbewegung der Kontaktbrücke von der Ruhestellung in die Schaltstellung zu bewirken, ist bei dem erfindungsgemäßen Schütz ein Betätigungsmittel vorgesehen, das durch das Schaltsignal aktiviert wird. Bei aktiviertem Betätigungsmittel wird eine Schaltkraft erzeugt, durch welche die Kontaktbrücke in die Schaltstellung bewegt wird.

Um die Kontaktbrücke bei deaktiviertem Betätigungsmittel von der Schaltstellung in die Ruhestellung zu bewegen, ist ein Vorspannmittel vorgesehen, das eine der Schaltkraft entgegengesetzte Vorspannkraft erzeugt.

Durch die Lage des Kraftangriffspunktes jenseits der beiden Kontaktstellen ergibt sich eine besonders günstige Verteilung der Vorspannkraft auf die beiden Kontaktstellen, die zu einem sichereren Schaltvorgang führt.

Besondere Vorteile ergeben sich, wenn in einer weiteren Ausgestaltung das Schütz als ein einfach unterbrechendes Schütz ausgestaltet ist, bei dem in der Offenstellung der Kontaktbrücke wenigstens eine Kontaktstelle durch die Vorspannkraft an den zugeordneten Kontakt gedrückt ist. Bei dieser Ausgestaltung weist das Schütz eine ständig mit dem zugeordneten Kontakt verbundene Kontaktstelle und einen Schaltkontakt an der Kontaktbrücke auf. Durch die Schaltkraft wird bei dieser Ausgestaltung lediglich der Schaltkontakt geschaltet, um die beiden Kontakte elektrisch leitend miteinander zu verbinden.

Da bei dieser Ausgestaltung lediglich ein einziger Kontakt geschaltet werden muss, kann die Schaltkraft gegenüber doppelt unterbrechenden Schützen verringert werden. Dies führt zu kleineren Abmessungen bei der Betätigungsvorrichtung. Außerdem entsteht bei einem einfach unterbrechenden Schütz ein Lichtbogen lediglich an einem Kontakt, dem Schaltkontakt, der Übergangswiderstand beim Schaltvorgang ist daher kleiner als bei doppelt unterbrechenden Schützen. Der verringerte Übergangswiderstand führt beim Schalten hoher Ströme oder bei einer Vielzahl von Schaltvorgängen zu einer geringeren Erwärmung des Schützes.

In einer weiteren vorteilhaften Ausgestaltung kann die Kontaktbrücke einen Lagerpunkt ausbilden, um den herum sie von der Ruhestellung in die Schaltstellung schwenkbar gelagert ist. Durch die schwenkbare Lagerung der Kontaktbrücke ist eine kompakte Bauweise möglich.

In einer vorteilhaften Weiterbildung der Erfindung kann der Lagerpunkt von einem der Kontakte und einer diesem Kontakt zugeordneten Kontaktstelle ausgebildet sein. Bei dieser Ausgestaltung ist ein Kontakt ständig geschlossen und dient als Lager, während der andere Kontakt einen Schaltkontakt bildet, über den der Schaltvorgang realisiert wird. Die schwenkende Schaltbewegung der Kontaktbrücke wird durch die bezüglich des Lagers gegenüberliegenden Kraftangriffspunkte von Schaltkraft und Vorspannkraft erreicht.

Durch die Öffnungskraft am Schaltkontakt wird die Kontaktbrücke weg vom Kontakt in die Offenstellung bewegt, gleichzeitig wird der Kontakt am Lagerpunkt an die Kontaktstelle gedrückt. Die vom Betätigungsmittel aufgebrachte Schaltkraft wirkt der Öffnungskraft entgegen und erzeugt ein Drehmoment um den Lagerpunkt, das dem Drehmoment der Öffnungskraft entgegengerichtet ist. Bei dieser Anordnung lassen sich an den Kontaktstellen hohe Anpresskräfte erzielen, wenn beim Schaltvorgang die Richtungen der Schaltkraft und der Vorspannkraft gleich verlaufen. An den Kontaktstellen summieren sich dann diese beiden Kräfte.

In einer Weiterbildung kann das Vorspannmittel als eine Feder, beispielsweise als eine in der Offenstellung auf Zug oder Druck beanspruchte Schraubenfeder, oder als eine Spiralfeder oder Blattfeder ausgestaltet sein.

Um einen möglichst weichen Schaltvorgang zu erzielen, ist es gemäß einer weiteren Ausgestaltung von Vorteil, wenn das Betätigungsmittel eine mit der Kontaktbrücke federnd verbundene Ankerplatte umfasst, über welche die Schließkraft zur Kontaktbrücke geleitet ist. Die federnde Verbindung zwischen Ankerplatte und Kontaktbrücke führt zu einer wohldefinierten, beispielsweise über die Federhärten des Vorspannmittels und des Betätigungsmittels einstellbaren Schaltkraft. Insbesondere kann die federnde Verbindung zwischen Ankerplatte und Kontaktbrücke über wenigstens eine Blattfeder erfolgen.

Bei einigen Anwendungen ist es von Vorteil, wenn der Schaltvorgang des Schützes überwacht wird oder wenn synchron zum Schaltvorgang des Schützes weitere Schaltvorgänge stattfinden. Dies ist insbesondere dann erwünscht, wenn über das Schütz starke Ströme zur Leistungsversorgung großer elektrischer Verbraucher geschaltet werden, die nur mit einem hohen messtechnischen Aufwand und mit einem erheblichen sicherheitstechnischen Aufwand überwacht werden können.

Bei derartigen Schützen ist gemäß einer weiteren vorteilhaften Ausgestaltung vorgesehen, dass das Betätigungsmittel mit einem Zusatzschalter verbunden ist, der mit der Bewegung der Kontaktbrücke synchron schaltbar gekoppelt ist. Hierzu kann in einer Weiterbildung die Ankerplatte einen Betätigungsabschnitt ausbilden, der mit dem Zusatzschalter zu dessen Betätigung zusammenwirkt.

Gemäß einer weiteren Ausgestaltung, durch die ebenfalls ein raumsparender Aufbau möglich ist, verläuft ein Schenkel der Kontaktbrücke im Wesentlichen parallel zur Ankerplatte.

Das erfindungsgemäße Schütz kann insbesondere ein Betätigungsmittel aufweisen, das eine auf einem Magnetfeld beruhende Schließkraft erzeugt.

Im Folgenden wird die Erfindung anhand zweier Ausführungsbeispiele beispielhaft erläutert.

Es zeigen:
- Fig. 1: ein erstes Ausführungsbeispiel eines erfindungsgemäßen Schützes in einer perspektivischen Ansicht und
- Fig. 2: ein zweites Ausführungsbeispiel eines erfindungsgemäßen Schützes in einer perspektivischen Ansicht.

Zunächst wird ein Aufbau des ersten Ausführungsbeispiels gemäß Fig. 1 beschrieben.

Fig. 1 zeigt ein Schütz 1 mit einem ersten Kontakt 2 und einem vom ersten Kontakt beabstandeten zweiten Kontakt 3. Jeder der beiden Kontakte 2, 3 weist ein Anschlussstück 4 mit einer Anschlussschraube 5 auf, an denen elektrische Leitungskabel (nicht dargestellt) mit ihren Adern (nicht dargestellt) elektrisch leitend angeschlossen werden können. Die Anschlussstücke der beiden Kontakte 2, 3 sind über Leitungsplatten 6 mit Kontaktplättchen 7 an der Unterseite der Leitungsplatten verbunden. Die Kontaktplättchen 7 liegen jeweils Kontaktstellen 8 gegenüber, die wie die Kontaktplättchen aus einem elektrisch leitenden Material gefertigt sind. Dabei ist jedem Kontaktplättchen 7 eines Festkontaktes 2 bzw. 3 eine Kontaktstelle 8 zugeordnet.

Die Kontaktstellen 8 sind an einer Kontaktbrücke 9 angeordnet und über die Kontaktbrücke 9, die im vorliegenden Ausführungsbeispiel vollständig aus einem elektrisch leitenden Werkstoff hergestellt ist, miteinander elektrisch leitend verbunden. In einer alternativen Ausgestaltung kann auch lediglich der Abschnitt der Kontaktbrücke 9 zwischen den beiden Kontaktstellen 8 aus einem elektrisch leitfähigen Material gefertigt sein.

Die Kontaktbrücke 9 ist in Form eines Hebels ausgebildet und weist zwei Schenkel 10, 11 auf, die in einem Winkel α zueinander stehen. Somit weist die Kontaktbrücke 9 eine im Wesentlichen L-förmige Gestalt auf.

An einem Endbereich 12 des einen Schenkels 11 der Kontaktbrücke 9 ist ein Vorspannmittel 13 angeordnet. Im Ausführungsbeispiel der Fig. 1 ist das Vorspannmittel 13 in Form einer Druckschraubenfeder ausgestaltet, die sich zwischen einem Gehäuseabschnitt 14, der in Fig. 1 nur schematisch angedeutet ist, und der Kontaktbrücke 9 abstützt. Durch das Vorspannmittel 13 wird am Endbereich des einen Schenkels 11 der Kontaktbrücke 9 eine Vorspannkraft V erzeugt, welche die Kontaktbrücke 9 in die in Fig. 1 dargestellte Offenstellung überführt. In der Offenstellung sind die beiden Kontakte 2, 3 nicht durch die Kontaktbrücke 9 elektrisch leitend miteinander verbunden.

Das erfindungsgemäße Schütz kann auch mehr als zwei Kontakte 2, 3 aufweisen, die durch eine oder mehrere Kontaktbrücken 9 unabhängig oder synchron miteinander geschaltet werden können. Hierzu ist dann eine entsprechende Zuordnung der Kontaktplättchen der Kontakte zu den Kontaktstellen der jeweiligen Kontaktbrücke notwendig. Bei dieser Ausgestaltung des Schützes lassen sich komplexere Schaltvorgänge mit einer Mehrzahl von Kontakten durchführen.

Bei dem in Fig. 1 dargestellten Schütz 1 entspricht die Ruhestellung der Offenstellung, die Vorspannkraft demnach einer Öffnungskraft, die Schaltstellung der Schließstellung und die Schaltkraft einer Schließkraft.

Die Schalt- oder Schließkraft B greift am Endbereich 15 des anderen Schenkels 10 der Kontaktbrücke 9 an. Die Wirkrichtung der Schließkraft B ist der Wirkrichtung der Öffnungskraft V entgegengesetzt, so dass die Schließkraft B eine Bewegung der Kontaktbrücke in Richtung des Pfeils 15 in die Schließstellung bewirkt. In der Schließstellung liegen die Kontaktstellen 8 der Kontaktbrücke 9 elektrisch leitend an den Kontaktplättchen 7 der Kontakte 2, 3 an, so dass über die Kontaktbrücke und die Kontaktstellen eine elektrisch leitende Verbindung zwischen den Festkontakten 2, 3 besteht. Das Verhältnis der Schließkraft B zur Öffnungskraft V muss so bemessen sein, dass die Kontaktbrücke 9 gegen die Wirkung der Öffnungskraft V in die Schließstellung überführt werden kann. Wird keine Schließkraft B erzeugt, so kehrt die Kontaktbrücke unter Wirkung der Öffnungskraft V in die Ruhestellung zurück.

Die Schließkraft B wird durch ein Betätigungsmittel erzeugt, das in Fig. 1 der Einfachheit halber nicht dargestellt ist.

Im Ausführungsbeispiel der Fig. 1 ist ein Schütz gezeigt, bei dem die Ruhestellung der Offenstellung entspricht. Durch einfache bauliche Maßnahmen kann das Schütz der Fig. 1 jedoch in ein Schütz umgebaut werden, dessen Ruhestellung der Schließstellung entspricht und das durch den Schaltvorgang in die Offenstellung überführt wird. Durch diese kinematische Umkehr bleiben sämtliche Vorteile des einfach unterbrechenden, litzenfreien Schützes 1 erhalten. Für diese Variante ist die Druckfeder so angeordnet, dass sie um den Lagerpunkt ein Drehmoment entwickelt, das die Kontaktbrücke in die Schließstellung bewegt. Hierzu kann ein zusätzlicher Lagerpunkt zur Abstützung der Kontaktbrücke (nicht gezeigt) notwendig sein.

Im Folgenden wird die Funktionsweise des erfindungsgemäßen Schützes anhand des Ausführungsbeispiels der Fig. 1 erläutert.

In der Ruhestellung, wie sie in Fig. 1 dargestellt ist, wirkt keine Schließkraft B auf das Ende 15 des Schenkels 10. Beim Ausführungsbeispiel der Fig. 1 erzeugt das Vorspannmittel 13 permanent die Öffnungskraft V, die auf das Ende 12 des Schenkels 11 der Kontaktbrücke 9 wirkt und dabei die Kontaktstelle 8 gegen das Kontaktplättchen 7 des Festkontaktes 2 drückt. Dadurch bildet sich an diesem Kontakt ein Lagerpunkt, um den herum die Kontaktbrücke 9 schwenkbar gelagert ist. Die als Anpresskraft wirkende Vorspannkraft V erzeugt dabei eine sichere und dauerhafte elektrisch leitende Verbindung zwischen der Kontaktbrücke 9 und dem Kontakt 2. Der Schaltvorgang im Schütz findet ausschließlich am anderen Kontakt 3 statt, der als Schaltkontakt dient.

Aufgrund der Lage ihres Kraftangriffspunktes relativ zu den Kontaktstellen erzeugt die Vorspannkraft V ein Drehmoment um den Lagerpunkt, das die Kontaktbrücke 9 in ihre Ruhestellung, in Fig. 1 ist dies die Offenstellung, bewegt. In der Offenstellung ist an der dem Endbereich 12 abgewandten Seite des Schenkels 11 die andere Kontaktstelle 8 vom Kontaktplättchen 7 des Festkontaktes 3, dem Schaltkontakt, weg geschwenkt und die elektrische Verbindung zwischen den Festkontakten 2, 3 über die Kontaktbrücke 9 unterbrochen. Durch die Schwenkbewegung aufgrund der Öffnungskraft V um den Kontakt 2 wird der Schaltvorgang durch Öffnen und Schließen von lediglich einem Kontakt erreicht. dadurch reduziert sich die Bildung eines Lichtbogens auf den Schaltkontakt, der Übergangswiderstand des Schützes ist verringert und das Schütz erwärmt sich nicht so stark.

Wird in der Ruhestellung eine Schaltkraft B in Richtung des Pfeils der Fig. 1 aufgebracht, so erzeugt diese Schaltkraft ein Drehmoment um die als Auflage ausgebildete Kontaktstelle des Festkontaktes 2, das der Wirkung der Vorspannkraft entgegengerichtet ist.

Beim Ausführungsbeispiel der Fig. 1 bedeutet dies, dass bei Vorliegen der Schaltkraft sich die Kontaktbrücke 9 von der Offen- in die Schließstellung bewegt: Überschreitet die Schließkraft B einen vorbestimmten Wert, so wird das Drehmoment um die Lagerstelle der Kontaktbrücke aufgrund der Schließkraft größer als das Drehmoment aufgrund der Öffnungskraft V und die Kontaktbrücke 9 bewegt sich in die Schließstellung, bis schließlich die Kontaktstelle 8 an das Kontaktplättchen 7 stößt und die elektrisch leitende Verbindung zwischen den beiden Festkontakten 2, 3 herstellt.

Fällt die Schließkraft B weg, wenn beispielsweise kein Schaltsignal mehr am Schütz 1 anliegt, so bewegt sich die Kontaktbrücke 9 wieder zurück in die Ruhestellung, wie sie Fig. 1 gezeigt ist.

Im Folgenden wird der Aufbau eines zweiten Ausführungsbeispiels anhand der Fig. 2 beschrieben. In Fig. 2 werden dabei für Bauelemente, die hinsichtlich Funktion und Aufbau bereits aus dem Ausführungsbeispiel der Fig. 1 bekannt sind, dieselben Bezugszeichen verwendet. In Fig. 2 ist wieder ein Schütz dargestellt, bei dem die Ruhestellung der Offenstellung entspricht.

In Fig. 2 sind mehrere Kontaktbrücken 9 parallel eingebaut und werden parallel geschaltet. Dabei ist jeder Kontaktbrücke 9 ein Vorspannmittel in Form einer Druckfeder 13 zugeordnet. Der Aufbau der Kontaktbrücken 9 und der Kontakte 2, 3 in der Fig. 2 entspricht dem Aufbau der Kontaktbrücke 9 und der Kontakte 2, 3 des Ausführungsbeispiels der Fig. 1.

Ferner ist in Fig. 2 ein Betätigungsmittel zur Erzeugung einer Schaltkraft dargestellt. Das Betätigungsmittel weist zwei Spulen 17 auf, die Teil eines Magnetkreises sind, der auf der einen Seite der Spulen eine feste Jochplatte 18 und auf der anderen Seite eine bewegliche, insbesondere schwenkbare Ankerplatte 19 umfasst. Die Spulen 17 sind (nicht dargestellt) mit einem Stromkreis verbunden, über den das Schaltsignal auf die Spulen gelegt wird, woraufhin die Spule ein Magnetfeld erzeugen. Das Magnetfeld wirkt auf die Ankerplatte 19 und zieht diese zu den Spulen hin. Dadurch führt die Ankerplatte 19 eine Schaltbewegung aus.

Die Ankerplatte 19 weist einen Betätigungsabschnitt 20 auf, der mit einem Zusatzschalter 21 zusammenwirkt. Der Zusatzschalter 21 ist mit Kontaktanschlüssen 22 versehen, die wiederum mit einem nicht dargestellten Stromkreis verbunden sind.

Die Ankerplatte 19 ist über Federelemente 23, in Fig. 2 sind als Federelemente Blattfedern 23 dargestellt, mit jeweils den Kontaktbrücken 9 verbunden. Dabei ist jeder Kontaktbrücke 9 des Schützes 1 der Fig. 2 jeweils eine Blattfeder zugeordnet. Auf der Seite der Ankerplatte 19 sind sämtliche Blattfedern miteinander zu einer Federplatte einteilig verbunden.

Die Ausgestaltung des Schützes 1 gemäß dem in Fig. 2 gezeigten zweiten Ausführungsbeispiel ermöglicht einen besonders Platz sparenden Aufbau innerhalb eines kleinen Gehäuses 24, welches das Vorspannmittel, das Betätigungsmittel sowie die Kontaktbrücken umgibt. So ist das Betätigungsmittel 17, 18, 19, 23 von der L-förmig ausgestalteten Kontaktbrücke umgeben. Kontaktbrücke und Ankerplatte 19 bilden drei Seiten eines gelenkigen Parallelogramms, in dem die Spulen aufgenommen sind. Dies führt zu einer sehr guten Raumausnutzung. Die Leitungsplatten 6 können auch als Teil des Gehäuses ausgestaltet sein.

Der Zusatzschalter 21 ermöglicht eine Überwachung des Schaltvorganges des Schützes 2 ohne größeren konstruktiven Aufwand. Insbesondere wenn starke Ströme oder hohe Spannungen über die Kontakte 2, 3 zu schalten sind, wäre eine Überwachung des durch die Kontaktbrücke 9 direkt fließenden Stromes aufgrund der notwendigen Isolierungen sehr aufwendig. Über die synchrone Betätigung des Zusatzschalters 21 kann daher der Schaltvorgang kostengünstig überwacht werden. Als Zusatzschalter 21 können beispielsweise handelsübliche Mikroschalter verwendet werden.

Schließlich kann in der Nähe des Schaltkontaktes 3 ein Blasmagnet 25 vorgesehen sein.

Die Funktionsweise des Ausführungsbeispiels der Fig. 2 entspricht der Funktionsweise des Ausführungsbeispiels der Fig. 1. Lediglich die Richtung der Schließkraft verläuft aufgrund der an der Stirnseiten der Enden des Schenkels 10 angreifenden Blattfedern 23 in Längsrichtung des Schenkels 10, d. h. senkrecht zur Richtung der Schließkraft B in Fig. 1.

Durch die Blattfedern 23 werden auch bei starken Betätigungskräften bzw. starken Magnetkräften, welche die Ankerplatte 19 zu den Spulen 17 hinziehen, übermäßig starke Kräfte am Schaltkontakt vermieden. Außerdem dienen die Blattfeder 23 als Synchronisationsmittel, durch das die Schaltbewegung der Ankerplatte gleichzeitig auf alle Kontaktbrücken übertragbar ist.

Durch die parallele Anordnung einer Vielzahl von Kontaktbrücken 9 wird eine hohe Betriebssicherheit gewährleistet, da es für einen erfolgreichen Schaltvorgang ausreicht, wenn wenigstens eine Kontaktbrücke 9 die beiden Kontakte 2, 3 miteinander leitend verbindet. Wenn die Ankerplatte19 zu den Spulen 17 bei deren Aktivierung gezogen wird, so wird gleichzeitig der Zusatzschalter 21 durch den Betätigungsabschnitt 20 der Ankerplatte 19 betätigt.

Das in Fig. 2 gezeigte Schütz kann insbesondere zum Schalten hoher Ströme, beispielsweise zwischen 400 A und 600 A, auch darüber, verwendet werden.

## Patentansprüche

1. Schütz (1) mit wenigstens zwei voneinander beabstandeten Festkontakten (2, 3) und einer zumindest abschnittweise elektrisch leitenden, beweglichen Kontaktbrücke (9) mit wenigstens zwei den Festkontakten (2, 3) zugeordneten Kontaktstellen (8), wobei die Kontaktbrücke (9) durch eine von einem Betätigungsmittel (17, 18, 19, 23) erzeugte Schaltkraft (B) in eine Schaltstellung, entsprechend der Bauart des Schützes (1) eine Schließstellung oder eine Offenstellung, und durch eine von einem Vorspannmittel (13) erzeugte, der Schaltkraft (B) im Wesentlichen entgegenwirkende Vorspannkraft (V) in eine Ruhestellung, entsprechend der Bauart des Schützes (1) eine Offenstellung bzw. eine Schließstellung, bewegbar ist, und wobei der eine Kontakt (2) zwischen dem anderen Kontakt (3) und einem Angriffspunkt der Vorspannkraft (V) an der Kontaktbrücke (9) angeordnet ist, **dadurch gekennzeichnet, dass** die Kontaktbrücke (9) im Wesentlichen aus zwei in einem Winkel (α) zueinander stehenden Schenkeln (10, 11) aufgebaut ist, wobei die Kontaktstellen (8) auf dem ersten Schenkel (11) angeordnet sind, an dessen Endbereich (12) der Angriffspunkt der Vorspannkraft (V) angeordnet ist und der Angriffspunkt der Schaltkraft (B) am Endbereich (15) des anderen Schenkels (10) angeordnet ist.

2. Schütz (1) nach Anspruch 1, wobei in einer Offenstellung der Kontaktbrücke (9), in der die Kontakte (2, 3) voneinander elektrisch getrennt sind, wenigstens eine Kontaktstelle (8) durch die Vorspannkraft (V) mit dem zugeordneten Kontakt (2) verbunden ist.

3. Schütz (1) nach Anspruch 1 oder 2, wobei die Kontaktbrücke (9) einen Lagerpunkt (7, 8) ausbildet, um den herum sie von der Ruhestellung in die Schaltstellung schwenkbar gelagert ist.

4. Schütz (1) nach Anspruch 3, wobei der Lagerpunkt (7, 8) von einem der Kontakte (2) und einer diesem Kontakt zugeordneten Kontaktstelle (8) ausgebildet ist.

5. Schütz (1) nach einem der oben genannten Ansprüche, wobei das Vorspannmittel (13) als eine Feder ausgebildet ist.

6. Schütz (1) nach einem der oben genannten Ansprüche, wobei das Betätigungsmittel (17, 18, 19, 23) eine mit der Kontaktbrücke (9) federnd verbundene Ankerplatte (19) umfasst, über welche die Schaltkraft (B) zur Kontaktbrücke (9) geleitet ist.

7. Schütz (1) nach Anspruch 6, wobei die Kontaktbrücke (9) über wenigstens eine Blattfeder (23) mit der Ankerplatte (19) verbunden ist.

8. Schütz (1) nach einem der oben genannten Ansprüche, wobei das Betätigungsmittel (17, 18, 19, 23) mit einem Zusatzschalter (21) verbunden ist, der mit der Bewegung der Kontaktbrücke (9) über ein Verbindungsmittel (20) synchron schaltbar gekoppelt ist.

9. Schütz (1) nach Anspruch 8, wobei das Verbindungsmittel (20) an der Ankerplatte ausgebildet ist.

10. Schütz (1) nach einem der oben genannten Ansprüche, wobei ein Schenkel (11) der Kontaktbrücke (9) im Wesentlichen parallel zur Ankerplatte (19) verläuft.

11. Schütz (1) nach einem der oben genannten Ansprüche, wobei eine Mehrzahl von Kontaktbrücken (9) mit jeweils wenigstens zwei Kontaktstellen (8) im Schütz angeordnet sind.

12. Schütz nach Anspruch 11, wobei ein Synchronisationsmittel (23) vorgesehen ist, durch das die Mehrzahl von Kontaktbrücken (9) im Wesentlichen synchron schaltbar miteinander gekoppelt ist

13. Schütz (1) nach Anspruch 11 oder 12, wobei jeder Kontaktbrücke (9) ein separates Vorspannmittel (13) zugeordnet ist.

14. Schütz (1) nach einem der Ansprüche 11 bis 13, wobei jeder Kontaktbrücke (9) ein Federelement (23) zugeordnet ist.

15. Schütz (1) nach einem der oben genannten Ansprüche, wobei in der Schaltstellung wenigstens zwei Kontakte (2, 3) über die Kontaktbrücke und die Kontaktstellen (8) leitend miteinander verbunden und in der Ruhestellung voneinander getrennt sind.

## Claims

1. A contactor (1) comprising at least two spaced-apart fixed contacts (2, 3) and an at least sectionwise electrically conductive, movable contact bridge (9) having at least two contact points (8) which are associated with said fixed contacts (2, 3), said contact bridge (9) being adapted to be moved to a switched position, which, depending on the type of contactor (1), is a closed position or an open position, by a switching force (B) generated by an actuating means (17, 18, 19, 23) and to a rest position, which, depending on the type of contactor (1), is an open position or a closed position, by a pretensioning force (V) which is generated by a pretensioning means (13) and which substantially counteracts the switching force (B), one contact (2) being arranged between the other contact (3) and a point where the pretensioning force (V) acts on the contact bridge (9), **characterized in that** the contact bridge (9) is substantially composed of two legs (10, 11) which extend at an angle (α) relative to one another, the contact points (8) being arranged on the first leg (11), the end portion (12) of which has arranged thereon the origin of the pretensioning force (V), whereas the origin of the switching force (B) is arranged on the end portion (15) of the other leg (10).

2. A contactor (1) according to claim 1, wherein, in an open position of the contact bridge (9), in which the contacts (2, 3) are electrically separated, at least one contact point (8) is connected to the associated contact (2) by the pretensioning force (V).

3. A contactor (1) according to claim 1 or 2, wherein the contact bridge (9) is adapted to form a bearing point (7, 8), said contact bridge (9) being supported such that it is pivotable about said bearing point from the rest position to the switched position.

4. A contactor (1) according to claim 3, wherein the bearing point (7, 8) is defined by one of the contacts (2) and by a contact point (8) associated with said contact.

5. A contactor (1) according to one of the above-mentioned claims, wherein the pretensioning means (13) is implemented as a spring.

6. A contactor (1) according to one of the above-mentioned claims, wherein the actuating means (17, 18, 19, 23) includes an armature plate (19) which is resiliently connected to the contact bridge (9) and through which the switching force (B) is transferred to the contact bridge (9).

7. A contactor (1) according to claim 6, wherein the contact bridge (9) is connected to the armature plate (19) through at least one leaf spring (23).

8. A contactor (1) according to one of the above-mentioned claims, wherein the actuating means (17, 18, 19, 23) is connected to an additional switch (21), which, via a connection means (20), is coupled in a synchronously switchable manner to the movement of the contact bridge (9).

9. A contactor (1) according to claim 8, wherein the connection means (20) is formed on the armature plate.

10. A contactor (1) according to one of the above-mentioned claims, wherein one leg (11) of the contact bridge (9) extends substantially parallel to the armature plate (19).

11. A contactor (1) according to one of the above-mentioned claims, wherein a plurality of contact bridges (9) is arranged in said contactor, each of said contact bridges (9) having at least two contact points (8).

12. A contactor according to claim 11, wherein a synchronization means (23) is provided by which the plurality of contact bridges (9) are coupled to each other in a substantially synchronously switchable manner.

13. A contactor (1) according to claim 11 or 12, wherein each contact bridge (9) has associated therewith a separate pretensioning means (13).

14. A contactor (1) according to one of the claims 11 to 13, wherein each contact bridge (9) has associated therewith a spring element (23).

15. A contactor (1) according to one of the above-mentioned claims, wherein, in the switched position, the at least two contacts (2, 3) are interconnected in an electrically conductive manner via the contact bridge and the contact points (8), whereas in the rest position they are disconnected from one another.

## Revendications

1. Contacteur (1) comportant au moins deux contacts fixes (2, 3) à distance l'un de l'autre et un pont de contact (9) électroconducteur et mobile au moins par sections comportant au moins deux points de contact (8) associés aux contacts fixes (2, 3), dans lequel le pont de contact (9) est mobile dans une position de commutation, correspondant au type du contacteur (1) une position fermée ou une position ouverte par une force de commutation (B) produite par un moyen d'actionnement (17, 18, 19, 23), et dans une position de repos, correspondant au type du contacteur (1) une position ouverte ou une position fermée par une force de précontrainte (V) produite par un moyen de précontrainte (13) et agissant sensiblement dans le sens contraire à la force de commutation (B), et le contact (2) est agencé sur le pont de contact (9) entre l'autre contact (3) et un point d'attaque de la force de précontrainte (V), **caractérisé en ce que** le pont de contact (9) est essentiellement constitué de deux branches (10, 11) se situant l'une par rapport à l'autre dans un angle (α), les points de contact (8) sont agencés sur la première branche (11), à l'extrémité (12) de laquelle est agencé le point d'attaque de la force de précontrainte (V) et le point d'attaque de la force de commutation (B) est agencé à l'extrémité (15) de l'autre branche (10).

2. Contacteur (1) selon la revendication 1, dans lequel au moins un point de contact (8) est relié au contact (2) associé par la force de précontrainte (V) dans une position ouverte du pont de contact (9), dans laquelle les contacts (2, 3) sont électriquement séparés l'un de l'autre.

3. Contacteur (1) selon la revendication 1 ou 2, dans lequel le pont de contact (9) forme un point d'appui (7, 8), autour duquel il peut être placé de façon pivotante de la position de repos dans la position de commutation.

4. Contacteur (1) selon la revendication 3, dans lequel le point d'appui (7, 8) est formé par l'un des contacts (2) et un point de contact (8) associé à ce contact.

5. Contacteur (1) selon l'une quelconque des revendications précédentes, dans lequel le moyen de précontrainte (13) est formé en tant que ressort.

6. Contacteur (1) selon l'une quelconque des revendications précédentes, dans lequel le moyen d'actionnement (17, 18, 19, 23) comprend une plaque d'armature (19) reliée de façon élastique au pont de contact (9), par laquelle la force de commutation (B) est conduite au pont de contact (9).

7. Contacteur (1) selon la revendication 6, dans lequel le pont de contact (9) est relié par la plaque d'armature (19) par au moins un ressort à lames (23).

8. Contacteur (1) selon l'une quelconque des revendications précédentes, dans lequel le moyen d'actionnement (17, 18, 19, 23) est relié au commutateur supplémentaire (21) qui est couplé de façon commutable en synchronisme au mouvement du pont de contact (9) par un moyen de liaison (20).

9. Contacteur (1) selon la revendication 8, dans lequel le moyen de liaison (20) est formé sur la plaque d'armature.

10. Contacteur (1) selon l'une quelconque des revendications précédentes, dans lequel une branche (11) du pont de contact (9) s'étend sensiblement parallèlement à la plaque d'armature (19).

11. Contacteur (1) selon l'une quelconque des revendications précédentes, dans lequel sont agencés dans le contacteur une pluralité de ponts de contact (9) comportant respectivement au moins deux points de contact (8).

12. Contacteur selon la revendication 11, dans lequel on prévoit un moyen de synchronisation (23) par lequel la pluralité de ponts de contact (9) est couplée entre eux sensiblement de façon commutable en synchronisme.

13. Contacteur (1) selon la revendication 11 ou 12, dans lequel un moyen de précontrainte distinct (13) est associé à chaque pont de contact (9).

14. Contacteur (1) selon l'une quelconque des revendications 11 à 13, dans lequel un ressort (23) est associé à chaque pont de contact (9).

15. Contacteur (1) selon l'une quelconque des revendications précédentes, dans lequel au moins deux contacts (2, 3) sont reliés entre eux de façon conductrice par le pont de contact et les points de contact (8) dans la position de commutation et sont séparés l'un de l'autre dans la position de repos.
